# EUROPÄISCHE PATENTSCHRIFT

(11) **EP 0 571 881 B1**
(45) Veröffentlichungstag und Bekanntmachung des Hinweises auf die Patenterteilung: **18.10.1995**
(21) Anmeldenummer: 93108105.3
(22) Anmeldetag: 18.05.1993
(51) Int. Cl.: F28F 3/08, F28F 21/04

(54) **Wärmetauschermodul**
Heat exchanger module
Module d'échangeur de chaleur

(30) Priorität: 23.05.1992 DE 4217193
(43) Veröffentlichungstag der Anmeldung: 01.12.1993
(73) Patentinhaber: Hoechst CeramTec Aktiengesellschaft, 95100 Selb (DE)
(72) Erfinder: Böttcher, Jürgen, W-8501 Eckental-Eschen (DE); Ganz, Rudolf, Dr., W-8560 Lauf (DE); Heinrich, Jürgen, Dr., W-8672 Selb (DE); Heinz, Otto, W-6078 Neu-Isenburg (DE); Herrmann, Rüdiger, W-8660 Münchberg (DE); Schelter, Heinrich, W-8672 Selb (DE); Simmerl, Matthias, W-8671 Leupoldsgrün (DE)
(74) Vertreter: Hoffmann, Peter, Dipl.-Chem.

(56) Entgegenhaltungen:
- EP-A- 0 077 656
- DE-A- 3 643 750
- FR-A- 2 152 729

## Beschreibung

Die Erfindung betrifft einen Wärmetauschermodul, der durch Stapeln von mit Durchbrüchen versehenen Folienkarten und anschließendes Verbinden der einzelnen Folienkarten des Folienkartenstapels hergestellt ist.

Unter Folienkarten sollen nachfolgend Karten aus grüner Keramik, aus Metall wie z.B. Legierungen aus Kupfer, aus Stahl, aus Aluminium oder aus Kunststoff und unter Verbinden Laminieren mit anschließendem Brennen, Löten, Schweißen, Kleben oder mechanisches Verbinden unter Zwischenlegen von Dichtungen verstanden werden.

Wärmetauschermodule der genannten Art sind aus der DE-A-36 43 750 bekannt. Die keramischen Folienkarten, aus denen die bekannten Wärmetauschermodule hergestellt sind, weisen erste Ausnehmungen auf, die bei gestapelten Karten durchgehende Kanäle bilden. Um die ersten Ausnehmungen herum sind zweite Ausnehmungen so angeordnet, daß sich zwei der Ausnehmungen benachbarter Karten teilweise überlappen, wobei sich Kanäle ausbilden, die sich senkrecht zu den durchgehenden Kanälen erstrecken und diese umgeben. Nachteilig ist der große Strömungswiderstand in den Kanälen, die durch die zweiten Ausnehmungen gebildet werden. Hier will die Erfindung Abhilfe schaffen.

Die Aufgabe wird durch einen Wärmetauschermodul der eingangs beschriebenen Art gelöst, der dadurch gekennzeichnet ist, daß jede Folienkarte oder Gruppe von Folienkarten des Folienkartenstapels gegenüber der vorhergehenden Folienkarte oder Gruppe von Folienkarten um eine gemeinsame Achse um einen Winkel α zwischen 20 und 30° gedreht angeordnet ist, wobei die Durchbrüche spiralförmige Kanäle ausbilden.

Die Folienkarten können kreisförmig ausgebildet sein und konzentrisch zu ihrer Kontur Kreissegmente, insbesondere zwei symmetrisch zueinander angeordnete Kreissegmente als Durchbrüche aufweisen.

Die durch die Erfindung erreichten Vorteile sind im wesentlichen in der Verminderung des Strömungswiderstandes zu sehen. Darüberhinaus kann der Modul aus einem Kartenmuster ohne Wenden der Karte aufgebaut werden. Derartige Wärmetauschermodule eignen sich aufgrund ihrer guten Anpassbarkeit auch an stark unterschiedliche Volumenströme für den Einsatz flüssig/flüssig, flüssig/gasförmigen und gasförmigen/gasförmigen Wärmetausch sowie für Kondensations- und Verdampfungsvorgänge selbst bei hohen Drücken und der Verwendung stark korrosiver Medien. Der Wärmetauschermodul findet Anwendung in Kraftfahrzeugen aller Art, Schiffen, Flugzeugen und Schienenfahrzeugen.

Im folgenden wird die Erfindung anhand von lediglich einen Ausführungsweg darstellenden Zeichnungen näher erläutert.

Die Figur 1 zeigt einen Wärmetauschermodul in räumlicher Darstellung, teilweise aufgeschnitten.

Die Figur 2 zeigt das Stapeln der den Wärmetauschermodul bildenden grünen Folienkarten in räumlicher Darstellung teilweise explodiert und aufgeschnitten.

Der Wärmetauschermodul 1 ohne Anschlußhauben ist insbesondere aus grünen keramischen Folienkarten 2 hergestellt. Die Folienkarten 2 weisen kreissegmentartige Durchbrüche 3 auf, die symmetrisch zueinander und konzentrisch zur kreisförmigen Kontur der Folienkarte 2 angeordnet sind. Die Folienkarten 2 werden einzeln und um einen Winkel α, z.B. 20° gegenüber der vorhergehenden Karte übereinander gelegt, wobei sich spiralförmige (wendeltreppenartige) Kanäle 4 (Doppelhelix) bilden. Die einzelnen Karten 2 können auch zu Gruppen aus zwei und mehr Karten zusammengefaßt werden, die dann ihrerseits wie bei den einzelnen Karten beschrieben gestapelt werden. An der Treppenstruktur der Kanäle 4 erkennt man die einzelnen Karten 2 bzw. die Gruppen aus Karten, aus denen sich der Wärmetauschermodul 1 zusammensetzt. Die Folienkarten können auch in gewissen Grenzen eine beliebige Kontur besitzen, ebenso ihre Durchbrüche. Die Kontur der Karte 2 kann mit Ausnehmungen 5 versehen sein, die beim Stapeln der Karten auf der äußeren Oberfläche des Wärmetauschermoduls durchgehende Rinnen 6 bilden. Ferner kann die Karte 2 neben den segmentartigen Durchbrüchen 3 noch Ausnehmungen 7 aufweisen, die ebenfalls im Winkel α versetzt sind und dadurch im Modul 1 durchgehende Kanäle 8 bilden. Durch Variationen der Abmessungen der Durchbrüche und/oder des Drehwinkels α kann der Wärmetauschermodul sehr flexibel an unterschiedliche Aufgabenstellungen angepaßt werden. Es kann auch vorteilhaft sein, die Drehachse 9 außermittig festzulegen. Die einzelnen Folienkarten 2 werden durch keramischen Brand zu einem monolithischen Wärmetauschermodul oder durch Löten, Schweißen, Kleben oder mechanisches Verbinden, z.B. durch Zuganker unter Zwischenlegen von Dichtungen zwischen die einzelnen Karten zu einem Wärmetauschermodul verbunden. Die Karten 2 mit den Durchbrüchen 3 können durch Gießen, Sägen, Fräsen, Drehen, Tiefziehen, Prägen, Lasern, Stanzen oder Flüssigkeitsstrahlschneiden hergestellt werden.

## Patentansprüche

1. Wärmetauschermodul, hergestellt durch Stapeln von mit Durchbrüchen versehenen Folienkarten und anschließendes Verbinden der einzelnen Folienkarten des Folienkartenstapels, dadurch gekennzeichnet, daß jede Folienkarte (2) oder Gruppe von Folienkarten des Folienkartenstapels gegenüber der vorhergehenden Folienkarte (2) oder Gruppe von Folienkarten um eine gemeinsame Achse um einen Winkel α zwischen 20 und 30° gedreht angeordnet ist, wobei die Durchbrüche (3) spiralförmige Kanäle (4) ausbilden.

2. Wärmetauschermodul nach Anspruch 1, dadurch gekennzeichnet, daß die Folienkarten (2) kreisförmig ausgebildet sind und konzentrisch zu ihrer Kontur Kreissegmente als Durchbrüche (3) aufweisen.

3. Wärmetauschermodul nach Anspruch 2, dadurch gekennzeichnet, daß die kreisförmigen Folienkarten (2) zwei Kreissegmente als Durchbrüche (3) aufweisen, die symmetrisch zueinander und konzentrisch zur Kontur der Folienkarte angeordnet sind.

4. Wärmetauschermodul nach einem der Ansprüche 1 bis 3, dadurch gekennzeichnet, daß die Folienkarten (2) Ausnehmungen (7) aufweisen, die im Wärmetauschermodul (1) durchgehende Kanäle (8) bilden.

5. Wärmetauschermodul nach einem der Ansprüche 1 bis 4, dadurch gekennzeichnet, daß die Folienkarten (2) mit Ausnehmungen (5) versehen sind, die auf der äußeren Oberfläche des Wärmetauschermoduls durchgehende Rinnen (6) bilden.

## Claims

1. A heat exchanger module produced by stacking sheet cards provided with openings and subsequently joining the individual sheet cards of the sheet-card stack, wherein each sheet card (2) or group of sheet cards of the sheet-card stack is arranged rotated about a common axis by an angle α of between 20 and 30° with respect to the preceding sheet card (2) or group of sheet cards, the openings (3) forming helical channels (4).

2. The heat exchanger module as claimed in claim 1, wherein the sheet cards (2) are circular in design and have, concentrically to their contour, circular segments as openings (3).

3. The heat exchanger module as claimed in claim 2, wherein the circular sheet cards (2) have two circular segments which are arranged symmetrically to one another and concentrically to the contour of the sheet card as openings (3).

4. The heat exchanger module as claimed in any one of claims 1 to 3, wherein the sheet cards (2) have apertures (7) which form continuous channels (8) in the heat exchanger module (1).

5. The heat exchanger module as claimed in any one of claims 1 to 4, wherein the sheet cards (2) are provided with apertures (5) which form continuous grooves (6) on the outer surface of the heat exchanger module.

## Revendications

1. Module d'échange de chaleur préparé par empilage de plaques sous forme de lamelles pourvues de perforations et ensuite par liaison des plaques individuelles sous forme de lamelles dans la pile des plaques sous forme de lamelles, caractérisée en ce que chaque plaque sous forme de lamelles (2) ou groupe de plaques sous forme de lamelles de la pile des plaques sous forme de lamelles est disposé autour d'un axe commun avec un décalage d'un angle α entre 20 et 30°, les perforations (3) formant des canaux (4) sous forme de spirale.

2. Module d'échange de chaleur selon la revendication 1, caractérisé en ce que les plaques sous forme de lamelles (2) ont la forme circulaire et présentent de façon concentrique par rapport à leur profil des segments circulaires en tant que perforations (3).

3. Module d'échange de chaleur selon la revendication 2, caractérisé en ce que les plaques circulaires sous forme de lamelles (2) présentent deux segments circulaires en tant que perforations (3), qui sont disposées de façon symétrique l'une par rapport à l'autre et de façon concentrique par rapport au profil de la plaque sous forme de lamelles.

4. Module d'échange de chaleur selon une des revendications 1 à 3, caractérisé en ce que les plaques sous forme de lamelles (2) présentent des renfocements (7) des canaux continus (8) qui forment dans le module d'échange de chaleur (1).

5. Module d'échange de chaleur selon l'une des revendications 1 à 4, caractérisé à ce que les plaques sous forme de lamelles (2) sont pourvues de renfocements (5) qui forment sur la surface extérieure du module d'échange de chaleur des rigoles (6).
